# FASCICULE DE BREVET EUROPEEN

(11) **EP 0 088 678 B1**
(45) Date de publication et mention de la délivrance du brevet: **21.11.1985**
(21) Numéro de dépôt: 83400411.1
(22) Date de dépôt: 01.03.1983
(51) Int. Cl.: F02M 1/14

(54) **Dispositif de commande pneumatique du volet d'air d'un carburateur pour moteur à combustion interne**
Pneumatische Steuervorrichtung für die Vergaserluftklappe einer Brennkraftmaschine
Pneumatic control device for a carburettor air throttle of an internal combustion engine

(30) Priorité: 04.03.1982 FR 8203574
(43) Date de publication de la demande: 14.09.1983
(73) Titulaire: REGIE NATIONALE DES USINES RENAULT, 92109 Boulogne-Billancourt (FR)
(72) Inventeur: Schmit, Jean-Jacques, F-91690 Guillerval (FR)
(74) Mandataire: Réal, Jacques

## Description

La présente invention concerne les carburateurs pour moteurs à combustion interne, du type dans lequel, pendant le fonctionnement à froid du moteur, le basculement d'un volet d'air est commandé en fonction de la charge du moteur entre une position d'ouverture minimale correspondant au régime de pleine charge du moteur et une position d'ouverture maximale correspondant à un régime de faible charge du moteur, et elle se rapporte plus particulièrement à un dispositif pneumatique de commande d'un tel volet d'air.

Le document EP-A-0 059 654 (date de publication 8.9.82, priorité 3.3.81) décrit un carburateur de ce type dans lequel la commande du volet d'air est assurée par une capsule à dépression comportant une membrane reliée au volet d'air par une tringlerie et soumise d'un côté à la pression atmosphérique et de l'autre à la dépression régnant au collecteur d'admission ainsi qu'à la poussée d'un ressort sollicitant la membrane dans le sens qui tend à fermer le volet d'air. En outre, une came commandée manuellement par la tirette de « starter comporte une butée mobile entre une position active où, dans une première position de la came correspondant au démarrage à froid, elle coopère avec la tringlerie pour limiter la course à l'ouverture du volet d'air et définit une position d'entrebâillement de ce dernier, et une position escamotée où, dans une seconde position de la came correspondant au fonctionnement à froid, elle autorise le basculement du volet entre ses positions d'ouverture minimale et d'ouverture maximale.

Dans la deuxième position de la came et lorsque le moteur fonctionne au ralenti, véhicule arrêté, la capsule, sous l'influence de la dépression (environ 600 g/cm²) régnant alors au collecteur d'admission, tire la tringlerie et ouvre le volet d'air. Par contre, lors d'une accélération, la dépression dans le collecteur d'admission diminue et, suivant le degré de l'accélération, elle peut atteindre des valeurs comprises entre 600 et 0 g/cm². Dans ce cas le ressort de la capsule repousse la membrane et le ressort de rappel du volet d'air assure la fermeture de ce dernier. Le mélange combustible est alors enrichi, ce qui permet d'obtenir l'accélération voulue du véhicule.

Pour obtenir une bonne accélération légère du véhicule, c'est-à-dire avec une très faible baisse de dépression, le volet doit commencer à se fermer dès que la diminution de dépression est égale à 100 g/cm² par rapport à la dépression régnant dans le collecteur d'admission lors de marche à vide du moteur, véhicule arrêté. Or, pour certaines vitesses stabilisées du véhicule, la diminution de dépression dans le collecteur d'admission est supérieure à 100 g/cm² et, en conséquence, le volet n'est pas complètement ouvert. Le mélange combustible introduit dans le moteur est alors plus riche, et la consommation plus élevée.

La présente invention a pour but d'éliminer cet inconvénient, que l'on peut rencontrer également dans d'autres carburateurs du type précité. A cet effet, elle a pour objet un dispositif de commande pneumatique du volet d'air d'un carburateur pour moteur à combustion interne, carburateur du type décrit dans le document FR-A-2 393 161 et dans lequel, pendant le fonctionnement à froid du moteur, le basculement du volet d'air est commandé en fonction de la charge du moteur entre une position d'ouverture minimale correspondant au régime de pleine charge du moteur et une position d'ouverture maximale correspondant à un régime de faible charge du moteur, ledit dispositif de commande comprenant une capsule présentant deux chambres séparées par un élément moteur relié par une tringlerie au volet d'air et soumis à l'action d'un ressort de rappel sollicitant l'élément moteur dans le sens qui tend à fermer le volet d'air, l'une des chambres étant soumise à la pression atmosphérique et l'autre à la dépression du collecteur d'admission. Suivant une particularité de l'invention, ladite autre chambre présente un orifice de mise à l'atmosphère contrôlée et le dispositif de commande comprend une seconde capsule à fonctionnement différentiel qui ouvre l'orifice en réponse à de faibles variations de la dépression dans le collecteur d'admission.

La seconde capsule comporte un élément moteur solidaire d'une tige portant à son extrémité libre un bouchon commandant l'obturation de l'orifice de mise à l'atmosphère contrôlée, et l'élément moteur de la seconde capsule délimite une première chambre soumise directement à la dépression du collecteur d'admission par un conduit et une deuxième chambre soumise à la dépression du collecteur d'admission par un autre conduit dans lequel est disposé un calibrage, un ressort de rappel sollicitant l'élément moteur dans le sens qui tend à fermer l'orifice de mise à l'atmosphère contrôlée.

D'autres caractéristiques et avantages de l'invention ressortiront de la description qui va suivre d'un exemple de sa réalisation illustré par les dessins annexés sur lesquels :
la figure 1 est une vue schématique d'un mécanisme à volet de départ auquel peut être appliqué le dispositif de commande pneumatique suivant l'invention, représenté dans la position « starter tiré à fond », immédiatement après le démarrage du moteur ;
la figure 2 est une vue du mécanisme de la figure 1, représenté dans la position partiellement repoussée du starter ; et
la figure 3 est une vue en coupe longitudinale du dispositif de commande pneumatique suivant l'invention.

La figure 1 illustre schématiquement le mécanisme à volet de départ d'un carburateur dont on a représenté en traits fins le contour du corps 1, supposé transparent pour la clarté du dessin.

Le corps 1 comporte un venturi 2 dans lequel est monté un dispositif de giclage de carburant 3. En avant du venturi 2, un papillon des gaz 4 est monté rotatif autour d'un axe excentré 5 entre une position de fermeture complète délimitée par une butée 6 et une position d'ouverture totale. La rotation du papillon 4 est commandée par un levier 7 auquel est accroché un ressort 8 sollicitant le papillon 4 vers sa position de fermeture.

Un volet d'air 9 pour le départ à froid est également monté rotatif autour d'un axe excentré 10 dans le corps 1, en amont du venturi 2. Ce volet peut basculer entre une position de fermeture complète délimitée par une butée 11 et une position d'ouverture totale. L'axe 10 est solidaire d'une extrémité d'un levier 12 qui commande les mouvements du volet d'air 9 entre ses positions ouverte et fermée. Un ressort 13 accroché au levier 12 sollicite le volet 9 vers sa position de fermeture.

L'autre extrémité du levier 12 est reliée par une tringle 14 à un dispositif de commande pneumatique 16 qui sera décrit ci-après. Une came 25 est articulée autour d'un axe 26 parallèle aux axes 5 et 10. Les mouvements de rotation de la came 25 autour de son axe 26 sont commandés par un levier 27 solidaire de l'axe 26 et une tringle 28 à actionnement manuel. Une partie du contour extérieur de la came 25 constitue une première surface de came D avec laquelle coopère l'extrémité libre du levier 7 pour entrouvrir le papillon 4 lorsque le starter est tiré à fond. La came 25 comporte un appendice 30 en forme de crochet dont le contour intérieur constitue une surface de came F prolongeant une autre surface de came E. Cette surface E est définie par une seconde partie du contour extérieur de la came 25 et coopère avec l'articulation 23 du levier 12 avec la tringle 14 pour définir la position d'ouverture minimale du volet d'air lorsque le starter est partiellement repoussé, et maintenir ce volet totalement ouvert lorsque le starter est complètement repoussé.

En fonctionnement, préalablement au démarrage du moteur, lorsque le starter est tiré à fond et que la came 25 occupe la position représentée à la figure 1, le volet 9 est complètement fermé par la traction exercée par le ressort 13, tandis que le papillon 4 est entrouvert par l'interaction entre la surface de came D et le levier 7.

Dès le démarrage du moteur, la dépression du collecteur d'admission est appliquée au dispositif de commande 16 et l'articulation 23 est appliquée contre la surface de came F. Le volet 9 prend alors une position entrebâillée comme le montre la figure 1.

A la première « repoussée du starter, l'appendice 30, qui joue le rôle de butée, est escamoté par la rotation de la came 25, comme le montre la figure 2 : en effet, dans cette position de la came 25, le levier 12 est libre de basculer entre la position d'ouverture totale du volet de la figure 2 et une position d'ouverture minimale délimitée par la venue en appui de l'articulation 23 contre la surface de came E.

Par conséquent, la position du volet de départ 9, et donc l'enrichissement du mélange, dépendent alors des conditions de fonctionnement du moteur. C'est ainsi que, au ralenti, en décélération ou en vitesse stabilisée, la dépression dans le collecteur d'admission est forte car l'ouverture du papillon des gaz est faible, et le volet d'air 9 est complètement ouvert. Le moteur, bien que froid, fonctionne avec un mélange non enrichi identique à celui qui lui est fourni à chaud. Par contre, dès que, lors d'une accélération ou en côte, le papillon des gaz est largement ouvert, la dépression au collecteur d'admission diminue rapidement et le ressort 13, convenablement dimensionné, rappelle immédiatement le volet 9 dans sa position d'ouverture imposée par la rampe E.

On se reportera maintenant à la figure 3 qui montre le dispositif de commande pneumatique 16 permettant d'assurer une pleine ouverture du volet d'air 9, même lorsque la dépression dans le collecteur d'admission est faible, tout en assurant la fermeture de ce volet 9 pour une très faible variation de cette dépression en début d'accélération.

Ce dispositif comprend deux capsules pneumatiques 101 et 102 liées rigidement entre elles par des pièces 103 et 104. La tringle 14 est solidaire d'une membrane 106 de la première capsule 101, dont la chambre gauche 101 A, par rapport à la membrane 106, est soumise à la pression atmosphérique. La chambre droite 101 B de la capsule 101 comporte un ressort 107, ayant un tarage permettant le déplacement de la membrane 106 sous une dépression très faible dans le collecteur d'admission (non représenté). Ce déplacement assure l'ouverture complète du volet 9, par l'intermédiaire de la tringle 14. La chambre 101 B de la capsule 101 où se trouve le ressort 107 est soumise à la dépression régnant dans le collecteur d'admission par un conduit 108 dans lequel se trouve un calibrage 109 et elle comporte un orifice 101 C de mise à l'atmosphère contrôlée.

L'étanchéité de la chambre 101 B par rapport à l'atmosphère est réalisée à l'aide d'un bouchon 110 fermant l'orifice 101 C et solidaire d'une tige 111 de la capsule 102. Cette tige est accrochée à la membrane 112 de la capsule 102. La capsule 102 comporte deux chambres 102 A et 102 B qui sont séparées par la membrane 112. La chambre 102 A est soumise à la dépression régnant dans le collecteur d'admission par l'intermédiaire d'un conduit 113. L'étanchéité par rapport à l'atmosphère de la chambre 102 A de la capsule 102 est assurée par un soufflet 117 qui est serré d'un côté sur la tige 111, et de l'autre, sur la coquille gauche 105 de la capsule 102. La chambre droite 102 B de la capsule 102 comporte un ressort 114, qui a un tarage très faible pour qu'une faible dépression de 50 g/cm² environ puisse déplacer la membrane 112, et en conséquence le bouchon 110, pour mettre à la pression atmosphérique la chambre 101 A de la capsule 101. La chambre droite 102 B de la capsule 102 est soumise à la dépression régnant au collecteur d'admission par l'intermédiaire d'un conduit 115, dans lequel est placé un calibrage 116.

En fonctionnement, après le départ du moteur, la dépression dans le collecteur d'admission est forte. Cette dépression appliquée par l'intermédiaire du conduit 108 et du calibrage 109 dans la chambre droite 101 B de la capsule 101 agit sur la membrane 106, qui comprime le ressort 107. La membrane 106 déplace la tringle 14 et le volet de départ 9 est ouvert.

Les deux chambres de la capsule 102 sont soumises à la dépression dans le collecteur d'admission, mais l'établissement de cette dépression dans la partie droite se fait avec un retard à cause du calibrage 116. Lors d'une baisse de dépression dans le collecteur, suite à une faible accélération, l'équilibre de dépression dans les deux chambres de la capsule 102 est rompu : la dépression diminue immédiatement dans la chambre gauche 102 A de la capsule 102, mais par contre, cette diminution de la dépression dans la chambre droite 102 B de la capsule 102 est retardée par le calibrage 116.

Ce déséquilibre des dépressions provoque la compression du ressort 114 par la membrane 112 et le déplacement de la tige 111 avec son bouchon 110, et la chambre droite 101 B de la capsule 101 est mise à la pression atmosphérique par l'orifice 101 C. En conséquence, le ressort 107 repousse la membrane 106 qui déplace la tringle 14 et le volet 9 se ferme. Le mélange air/combustible devient plus riche.

Dès que le régime du moteur se stabilise, l'équilibre des dépressions s'établit dans les deux chambres de la capsule 102: le ressort 114 repousse la membrane 112 qui déplace la tige 111 avec son bouchon 110, lequel obture l'orifice de la mise à l'atmosphère de la chambre droite 101 B de la capsule 101. Il en résulte qu'une dépression se rétablit dans la chambre droite 101 B de la capsule 101. Cette dépression attire la membrane 106 qui comprime le ressort 107, et la tringle 14 ouvre le volet 9 dans une position qui dépend de l'équilibre établi entre cette dépression, elle-même fonction de la position du papillon 4, et de la force antagoniste des ressorts 13 et 107.

## Revendications

1. Dispositif de commande pneumatique du volet d'air d'un carburateur pour moteur à combustion interne, carburateur dans lequel, pendant le fonctionnement à froid du moteur, le basculement du volet d'air est commandé en fonction de la charge du moteur entre une positon d'ouverture minimale correspondant au régime de pleine charge du moteur et une position d'ouverture maximale correspondant à un régime de faible charge du moteur, ledit dispositif de commande (16) comprenant une capsule (101) présentant deux chambres (101 A, 101 B) séparées par un élément moteur (106) relié par une tringlerie au volet d'air et soumis à l'action d'un ressort de rappel (107) sollicitant l'élément moteur (106) dans le sens qui tend à fermer le volet d'air, la première (101 A) des deux chambres étant soumise à la pression atmosphérique et la deuxième (101 B) à la dépression du collecteur d'admission, caractérisé en ce que la deuxième chambre (101 B) présente un orifice (101 C) de mise à l'atmosphère contrôlée, que le dispositif de commande comprend une seconde capsule (102) à fonctionnement différentiel adaptée pour ouvrir l'orifice (101 C) en réponse à de faibles variations de la dépression dans le collecteur d'admission, que la seconde capsule (102) comporte un élément moteur (112) solidaire d'une tige (111) portant à son extrémité libre un bouchon (110) commandant l'obturation de l'orifice (101 C) de mise à l'atmosphère contrôlée, et que l'élément moteur (112) de la seconde capsule (102) délimite une première chambre (102 A) soumise directement à la dépression du collecteur d'admission par un conduit (113) et une deuxième chambre (102 B) soumise à la dépression du collecteur d'admission par un autre conduit (115) dans lequel est disposé un calibrage (116), un ressort de rappel (114) sollicitant l'élément moteur (112) dans le sens qui tend à fermer l'orifice (101 C) de mise à l'atmosphère contrôlée.

2. Dispositif selon la revendication 1, caractérisé en ce que ladite tige (111) traverse la première chambre (102 A) de la seconde capsule (102) de façon étanche au moyen d'un soufflet (117) fixé de manière étanche à l'air à la tige (111) d'une part, et à la seconde capsule (102) d'autre part.

3. Dispositif selon la revendication 1 ou 2, caractérisé en ce que la première et la seconde capsule (101, 102) sont fixées rigidement l'une à l'autre.

4. Dispositif selon l'une quelconque des revendications 1, 2 ou 3, caractérisé en ce que, comme connu en soi, l'élément moteur des première et seconde capsules (101, 102) est une membrane (106, 112), et le ressort de rappel correspondant (107, 114) est disposé dans la deuxième chambre (101 B, 102 B) des capsules (101, 102).

5. Dispositif selon l'une quelconque des revendications 1 à 4, caractérisé en ce que la deuxième chambre (101 B) de la première capsule (101) est soumise à la dépression du collecteur d'admission par un conduit (108) comportant un calibrage (109).

## Claims

1. A device for pneumatically controlling the air throttle member of a carburettor for an internal combustion engine, in which carburettor, during operation of the engine in the cold condition, the pivotal movement of the air throttle member is controlled in dependence on the engine load between a position of minimum opening corresponding to the full load operating condition of the engine and a position of a maximum opening corresponding to a low load operating condition of the engine, said control device (16) comprising a capsule (101) having two chambers (101 A, 101 B) which are separated by a drive element (106) connected to the air throttle member by a linkage and subjected to the force of a return spring (107) urging the drive element (106) in the direction of tending to close the air throttle member, the first (101 A) of the two chambers being subjected to atmospheric pressure and the second chamber (101 B) being subjected to the depression of the intake manifold, characterised in that the second chamber (101 B) has an orifice (101 C) for forming a controlled communication with atmosphere, that the control device comprises a second capsule (102) which operates in a differential mode and which is adapted to open the orifice (101 C) in response to small variations in the depression in the intake manifold, that the second capsule (102) comprises a drive element (112) which is fixed with respect to a rod (111) which at its free end carries a closure member (110) for controlling closure of the orifice (101 C) for controlled communication with atmosphere, and that the drive element (112) of the second capsule (102) defines a first chamber (102 A) directly subjected to the depression of the intake manifold by way of a conduit (113) and a second chamber (102 B) subjected to the depression of the intake manifold by way of another conduit (115) in which there is disposed a calibration means (116), a return spring (114) urging the drive element (112) in the direction of tending to close the orifice (101 C) for controlled communication with atmosphere.

2. A device according to claim 1 characterised in that said rod (111) passes through the first chamber (102 A) of the second capsule (102) sealingly by means of a bellows (117) which is airtightly fixed to the rod (111) on the one hand and to the second capsule (102) on the other hand.

3. A device according to claim 1 or claim 2 characterised in that the first and second capsules (101, 102) are rigidly fixed together.

4. A device according to any one of claims 1, 2 and 3 characterised in that, as is known per se, the drive element of the first and second capsules (101, 102) is a diaphragm (106, 112) and the corresponding return spring (107, 114) is disposed in the second chamber (101 B, 102 B) of the capsules (101, 102).

5. A device according to any one of claims 1 to 4 characterised in that the second chamber (101 B) of the first capsule (101) is subjected to the depression of the intake manifold by way of a conduit (108) comprising a calibration means (109).

## Patentansprüche

1. Pneumatische Steuervorrichtung für die Vergaserluftklappe einer Brennkraftmaschine, wobei während des Kaltlaufs des Motors das Verdrehen der Luftklappe im Vergaser als Funktion der Motorlast zwischen einer minimalen Offenstellung, die dem Betrieb bei Vollast des Motors entspricht, und einer maximalen Offenstellung, die einem Teillastbetrieb des Motors entspricht, steuerbar ist, mit einer in der Steuervorrichtung (16) enthaltenen Kapsel (101), die zwei Kammern (101 A, 101 B) aufweist, die durch ein Motorteil (106) getrennt sind, der über ein Gestänge mit der Luftklappe verbunden ist und unter der Wirkung einer Rückholfeder (107) steht, die den Motorteil (106) in Richtung des Schließens der Luftklappe beaufschlagt, wobei die erste (101 A) der beiden Kammern von atmosphärischem Druck beaufschlagt wird und die zweite (101 B) mit dem Unterdruck des Einlaßsammlers beaufschlagt wird, dadurch gekennzeichnet, daß die zweite Kammer (101 B) eine Öffnung (101 C) zum gesteuerten Verbinden mit der Atmosphäre aufweist, daß die Steuervorrichtung eine zweite Kapsel (102) mit Ausgleichwirkung aufweist, die die Öffnung (101 C) infolge geringer Unterdruckänderungen im Einlaßsammler freigibt, daß die zweite Kapsel (102) ein Motorteil (112) aufweist, der mit einem Stab (111) verbunden ist, dessen freies Ende einen Stopfen (110) trägt, der das Verschließen der Öffnung (101 C) zum gesteuerten Verbinden mit der Atmosphäre steuert und daß der Motorteil (112) der zweiten Kapsel (102) eine erste Kammer (102 A) begrenzt, auf die der Unterdruck des Einlaßsammlers über eine Leitung (113) direkt einwirkt und eine zweite Kammer (102 B), auf die der Unterdruck des Einlaßsammlers über eine andere Leitung (115) einwirkt, in der eine Engstelle (116) angeordnet ist, während eine Rückholfeder (114) den Motorteil (112) in Richtung des Schließens der Öffnung (101 C) zum gesteuerten Verbinden mit der Atmosphäre beaufschlagt.

2. Vorrichtung nach Anspruch 1, dadurch gekennzeichnet, daß der Stab (111) die erste Kammer (102 A) der zweiten Kapsel (102) dichtend durchsetzt mittels eines Balges (117), der luftdicht am Stab (111) einerseits und an der zweiten Kapsel (102) andererseits befestigt ist.

3. Verfahren nach Ansprüchen 1 oder 2, dadurch gekennzeichnet, daß die erste und die zweite Kapsel (101, 102) starr miteinander verbunden sind.

4. Vorrichtung nach einem der Ansprüche 1, 2 und 3, dadurch gekennzeichnet, daß in an sich bekannter Weise der Motorteil der ersten und zweiten Kapsel (101, 102) eine Membran (106, 112) ist und daß die zugehörige Rückholfeder (107, 114) in der zweiten Kammer (101 B, 102 B) der Kapseln (101, 102) angeordnet ist..

5. Vorrichtung nach einem der Ansprüche 1 bis 4, dadurch gekennzeichnet, daß die zweite Kammer (101 B) der ersten Kapsel (101) von dem Unterdruck des Einlaßsammlers über eine Leitung (108) mit einer Engstelle (109) beaufschlagt ist.
